# FASCICULE DE BREVET EUROPEEN

(11) **EP 3 310 690 B1**
(45) Date de publication et mention de la délivrance du brevet: **09.10.2019**
(21) Numéro de dépôt: 16731080.4
(22) Date de dépôt: 13.06.2016
(51) Int. Cl.: B65D 83/38, B65D 83/44, B65D 83/48

(54) **PROCÉDÉ POUR FABRIQUER UNE VALVE D'AÉROSOL ET VALVE D'AÉROSOL**
VERFAHREN ZUR HERSTELLUNG EINES AEROSOLVENTILS SOWIE AEROSOLVENTIL
METHOD FOR MANUFACTURING AN AEROSOL VALVE, AND AEROSOL VALVE

(30) Priorité: 16.06.2015 FR 1555497
(43) Date de publication de la demande: 25.04.2018
(73) Titulaire: Lindal France SAS, 54150 Briey (FR)
(72) Inventeur: BODET, Hervé, 55100 Verdun (FR); BOREL, Bernard, 54790 Mancieulles (FR)
(74) Mandataire: Vièl, Frédérique
(86) Numéro de dépôt international: PCT/EP2016/063537
(87) Numéro de publication internationale: WO 2016/202754

(56) Documents cités:
- EP-A1- 0 484 714
- EP-A2- 2 216 267
- FR-A1- 2 508 136
- US-A1- 2008 093 393

## Description

L'invention concerne un ensemble coupelle/valve pour récipient aérosol, composé d'une coupelle, d'un corps de valve, d'une tige, d'un ressort, d'un joint intérieur et de moyens pour retenir la tige dans le corps de valve. La coupelle présente en son centre une ouverture à travers laquelle saille la tige. La tige comprend un bourrelet sur sa face cylindrique extérieure ainsi qu'un conduit intérieur qui présente une ouverture supérieure à son extrémité supérieure et au moins un orifice latéral à son extrémité inférieure, le ou les orifices latéraux étant placés entre le bourrelet et l'ouverture supérieure du conduit intérieur. Le corps de valve présente une partie cylindrique munie d'une ouverture à son extrémité supérieure définissant une arête sommitale. L'invention concerne également un procédé pour fabriquer un tel ensemble coupelle/valve.

Les ensembles coupelle/valve tels que décrits dans le préambule sont bien connus, par exemple de FR 2 508 136. Ils sont constitués généralement d'une coupelle en aluminium qui est dudgeonnée sur la couronne supérieure d'un corps de valve en enfermant une partie de la tige dans le corps de valve. Ces ensembles sont couramment utilisés et posent le problème du recyclage des aérosols usagés. En effet, la tige et le corps de valve sont en général en matière plastique, tandis que la coupelle et le ressort sont métalliques.

Du document US 2008/093393 A1, on connaît un ensemble coupelle/valve dans lequel la coupelle et le corps de valve forment une pièce d'un seul tenant, et la tige est retenue dans le corps de valve par une bague encliquetée dans l'ouverture du corps de valve.

L'objectif de l'invention est de simplifier le recyclage de tels ensembles coupelle/valve. Un autre objectif est de simplifier leur fabrication.

Ces objectifs sont atteints conformément à l'invention du fait que
- le corps de valve est fixé à l'ouverture de la coupelle par des moyens de fixation en laissant libre la totalité de l'ouverture de la partie cylindrique,
- la partie de la tige allant du bourrelet jusqu'à l'extrémité opposée au conduit intérieur est située à l'intérieur du corps de valve, en appui contre le ressort,
- les moyens pour retenir la tige dans le corps de valve sont constitués par une bague de retenue qui entoure, sans la serrer, la partie de la tige située entre le ou les orifices latéraux et l'ouverture supérieure du conduit, le diamètre extérieur de la bague de retenue étant supérieur au diamètre de l'ouverture et le diamètre intérieur de la bague de retenue étant inférieur au diamètre du bourrelet de la tige, la bague de retenue étant fixée par des moyens de fixation à la coupelle, le joint d'étanchéité intérieur étant interposé entre la bague de retenue et l'arête sommitale de la partie cylindrique du corps de valve de sorte que, en position fermée de la valve, le joint intérieur enserre la tige au niveau du ou des orifices latéraux en les bouchant et que le ressort repousse la tige en plaçant son bourrelet en appui contre le joint d'étanchéité. En fixant le corps de valve sur la coupelle de sorte à laisser la totalité de l'ouverture libre, il est possible d'insérer la tige, et notamment son bourrelet, dans le corps de valve après fixation du corps de valve sur la coupelle. Les moyens de retenue de la tige ne sont donc pas constitués par la coupelle, comme cela se fait traditionnellement, mais par une bague de retenue, distincte de la coupelle, qui est fixée sur la coupelle après insertion de la tige dans le corps de valve.

Pour éviter que la bague de retenue ne saille au-dessus de la coupelle, il est préférable que ladite bague soit placée dans un évidement prévu sur la face supérieure de la coupelle et qui entoure l'ouverture. On pourra choisir la hauteur de l'évidement et celle de la bague de retenue de telle sorte qu'après fixation de cette dernière, sa face supérieure affleure à la face supérieure de la coupelle ou soit en retrait de celle-ci. Le fond de l'évidement forme de préférence une surface annulaire radiale contre laquelle vient prendre appui la bague de retenue.

Pour faciliter l'assemblage de l'ensemble coupelle/valve, il sont prévus des moyens de centrage de la bague de retenue par rapport à la coupelle. Ces moyens de centrage sont constitués par une couronne placée sur la face de la bague de retenue dirigée vers la coupelle, de préférence à sa périphérie. Cette couronne est dimensionnée pour pénétrer dans un évidement situé sur la coupelle et entourant et/ou surmontant l'ouverture, de préférence dans une gorge réalisée dans le fond d'un évidement. Afin de faciliter le centrage, l'évidement s'évase en direction de la bague de retenue, au moins dans sa partie supérieure. En complément ou à la place de l'évasement de l'évidement, on peut également prévoir que la couronne se rétrécisse en direction de la coupelle, au moins dans sa partie inférieure. Le fond de l'évidement peut former une surface annulaire radiale contre laquelle vient prendre appui la couronne de la bague de retenue. Une surépaisseur de matière peut être prévue sur la couronne de la bague de retenue ou dans la gorge de la coupelle pour servir de joint de soudure.

Dans une première variante de réalisation, les moyens pour fixer le corps de valve à l'ouverture de la coupelle sont constitués par des ponts placés entre la face extérieure de la partie cylindrique du corps de valve et l'ouverture de la coupelle, lesdits moyens de fixation du corps de valve étant conçus de telle sorte que l'arête sommitale de la partie cylindrique du corps de valve soit située plus bas que l'interface entre la bague de retenue et la coupelle au niveau de l'ouverture de la coupelle.

Dans une autre variante, les moyens pour fixer le corps de valve à l'ouverture de la coupelle sont constitués par des moyens d'encliquetage pour encliqueter le corps de valve sur la coupelle, les moyens d'encliquetage étant conçus de telle sorte que l'arête sommitale de la partie cylindrique du corps de valve soit située plus bas que l'interface entre la bague de retenue et la coupelle au niveau de l'ouverture de la coupelle. Dans les deux variantes, si la bague de retenue est fixée dans un évidement, l'arête sommitale est située plus bas que le fond de l'évidement au niveau de l'ouverture de la coupelle.

Une solution simple pour fixer la bague de retenue consiste à la souder sur la coupelle. Pour cela, on pourra prévoir une surépaisseur de matière sur la bague de retenue ou sur la coupelle pour servir de joint de soudure. La bague de retenue pourra être munie d'une couronne sur sa face inférieure, de préférence à sa périphérie, et l'évidement pourra être muni d'une gorge annulaire aux dimensions correspondant à celles de la couronne de la bague de retenue, une surépaisseur de matière pouvant être prévue sur la couronne de la bague de retenue ou dans la gorge de la coupelle pour servir de joint de soudure.

Afin de fixer un tube plongeur, un réservoir doseur, des moyens anti-affaissement ou tout autre dispositif semblable, il peut être utile de munir le corps de valve d'une tubulure placée dans le prolongement de la partie cylindrique, à l'opposé de l'ouverture supérieure, une ouverture de passage étant prévue pour mettre en contact l'intérieur de la tubulure et l'intérieur de la partie cylindrique.

On pourra fixer une poche sur le corps de valve. De même, on pourra prévoir sur la coupelle des moyens pour la fixer sur le col d'un boîtier en vue de former un récipient aérosol.

Afin de permettre un recyclage facile de l'ensemble coupelle/valve, la coupelle, le corps de valve, la tige et/ou la bague de retenue pourront être réalisés dans un matériau thermoplastique, le ressort en acier inoxydable ou dans un matériau thermoplastique.

L'invention concerne également un procédé pour fabriquer un ensemble coupelle/valve selon l'invention. Ce procédé comprend les étapes suivantes :
(a) préparation d'une unité coupelle/corps de valve en fixant, à l'aide de moyens de fixation, le corps de valve dans l'ouverture centrale de la coupelle de telle sorte que l'ouverture supérieure de la partie cylindrique reste libre ;
(b) mise en place du joint d'étanchéité sur la partie de la tige située entre le bourrelet et l'ouverture supérieure ;
(c) introduction du ressort dans le corps de valve ;
(d) introduction dans le corps de valve de la partie de la tige allant depuis le bourrelet jusqu'à l'extrémité opposée à l'ouverture supérieure, jusqu'à ce qu'elle soit en appui contre le ressort ;
(e) mise en place d'une bague de retenue sur la partie de la tige située entre l'ouverture supérieure du conduit et le ou les orifices latéraux ou entre l'ouverture supérieure du conduit et le joint s'il est déjà monté ;
(f) descente de la bague de retenue avec centrage de la bague de retenue (5) par rapport à la coupelle (2) en faisant pénétrer la couronne (54) de la bague de retenue dans l'évidement (24) de la coupelle jusqu'à ce que la bague de retenue entre en contact avec la face supérieure de la coupelle en entourant l'ouverture et en bloquant le joint d'étanchéité intérieur entre la bague de retenue et l'arête sommitale de la partie cylindrique du corps de valve de sorte que, en position fermée de la valve, le joint enserre la tige au niveau du ou des orifices latéraux en les bouchant et que le ressort repousse la tige en plaçant son bourrelet en appui contre le joint d'étanchéité ;
(g) fixation de la bague de retenue sur la bague ;
   l'ordre des étapes (a) à (e) n'étant pas fixé, si ce n'est que l'étape (d) est réalisée postérieurement à l'étape (c).

Pour simplifier le procédé, on pourra prévoir :
- à l'étape (a), de mouler ensemble en une seule pièce la coupelle et le corps de valve, le corps de valve étant relié à la coupelle de préférence par des ponts au niveau de l'ouverture ; ou bien
- à l'étape (a), d'encliqueter le corps de valve sur la coupelle à l'aide de moyens d'encliquetage.

De même, il est préférable, à l'étape (e), de mouler ensemble en une seule pièce la tige et la bague de retenue, la bague de retenue étant reliée à la tige par des ponts pouvant facilement céder, la bague de retenue étant située entre les orifices et l'ouverture supérieure du conduit intérieur.

Enfin, il est préférable, à l'étape (g), de fixer la bague de retenue sur la coupelle par soudage, une surépaisseur de matière pouvant être prévue sur la bague de retenue ou sur la coupelle pour servir de joint de soudure.

L'invention est expliquée plus en détail ci-dessous à l'aide des figures suivantes :
- Figure 1: vue en coupe éclatée des différents éléments constituant la valve ;
- Figure 2: vue en coupe d'un ensemble coupelle/valve selon l'invention monté sur un boîtier pour réaliser un récipient aérosol ;
- Figure 3: vue en coupe de la valve avant soudage de la bague de retenue ;
- Figure 4: vue en coupe de la valve après soudage de la bague de retenue ;
- Figure 5: vue en coupe et en perspective de l'unité de coupelle avant montage ;
- Figure 6: vue en coupe et en perspective de l'unité de tige avant montage.

La valve de l'invention est destinée à être réalisée tout en plastique afin de permettre un recyclage plus facile du récipient aérosol après usage. Il va de soi que certaines pièces peuvent cependant être réalisées dans une autre matière, par exemple en métal.

L'invention concerne un ensemble coupelle/valve (1) composé, comme le montre la figure 1,
- d'une unité de coupelle (11) constituée d'une coupelle (2) et d'un corps de valve (3),
- d'une unité de tige (12) constituée d'une tige (4) et d'une bague de retenue (5) pour fixer la tige dans le corps de valve (3),
- d'un joint d'étanchéité intérieur (13), et
- d'un ressort (14).

Ces pièces présentent toutes une certaine symétrie de rotation autour d'un axe (A) passant par le centre de la tige (4) et marqué schématiquement sur la figure 1. Les adjectifs « radial » et « axial » se rapportent à cet axe. De plus, les références spatiales comme « au-dessus » ou « en dessous » se rapportent à la position représentée sur les figures. Il va de soi que l'ensemble coupelle/valve de l'invention peut être utilisé dans d'autres positions, notamment tête en bas, auquel cas, ce qui était décrit comme situé « au-dessus » ou « en dessous » se trouverait dans la position opposée.

L'unité de coupelle (11) combine en une seule pièce la coupelle (2) et le corps de valve (3). Il serait bien entendu possible de réaliser cette unité sous forme de deux pièces distinctes assemblées ensemble par tout moyen approprié, par exemple par encliquetage. La coupelle comprend de façon traditionnelle un bord périphérique (21) pour la fixer sur le col d'un boîtier (6) après interposition, le cas échéant, d'un joint d'étanchéité extérieur (22). La face inférieure de la coupelle peut être munie de nervures de renfort (25).

La coupelle présente en son centre une ouverture (23) qui est entourée, sur la face supérieure de la coupelle, d'un évidement (24) concentrique à l'ouverture (23). Dans l'exemple de réalisation présenté ici, le fond de l'évidement présente une gorge annulaire (241).

Le corps de valve (3) est fixé à la coupelle au niveau de l'ouverture (23). Il est constitué essentiellement d'un élément cylindrique (31) ouvert en haut et fermé en bas par une paroi de séparation radiale (32). L'élément cylindrique se prolonge par une tubulure (33) fixée à la paroi radiale. Une ouverture (34) est réalisée dans la paroi radiale pour mettre en contact l'intérieur du cylindre et le conduit situé à l'intérieur de la tubulure. Des nervures radiales en L (35) sont placées dans le fond de l'élément cylindrique (31). Les branches verticales du L servent à guider le ressort (14) tandis que les branches horizontales lui servent d'appui. Les branches horizontales des L ne se touchent pas. Dans l'exemple présenté, elles s'arrêtent à distance de l'orifice (34). L'élément cylindrique (31) est relié à la coupelle (2) par des ponts (36) réalisés dans la partie supérieure de sa face extérieure. Ces ponts sont répartis régulièrement sur la périphérie de l'élément cylindrique et forment des créneaux saillant radialement vers l'extérieur et vers le haut. La partie supérieure de ces ponts est reliée à la paroi de l'ouverture (23). Sur son arête sommitale, l'élément cylindrique (31) présente une nervure annulaire (37) pour garantir l'étanchéité avec le joint interne (13). Le sommet de la nervure annulaire (37) est situé plus bas que le fond de l'évidement (24) au niveau de l'ouverture (23). Il est cependant possible que le fond de l'évidement au niveau de la gorge annulaire (241) soit au même niveau, voire plus bas, que le sommet de la nervure annulaire (37). Il serait également possible de remplacer les ponts (36) par une fixation continue.

L'unité de tige (12) est constituée d'une tige (4) et d'une bague de retenue (5). Pour simplifier la fabrication et l'assemblage, il est préférable que l'unité de tige soit fabriquée d'une seule pièce. Pour cela, la bague de retenue et la tige sont moulées ensemble et reliées par quelques ponts (51) fragiles qui cèdent facilement lors de l'assemblage. Il serait bien sûr possible de fabriquer les deux éléments séparément.

La tige (4), également connue sous le nom de stem, est constituée d'un élément tubulaire séparé en son centre par une paroi radiale (41) en formant un conduit supérieur (42) et un conduit inférieur (43). Un ou plusieurs orifices (44) sont réalisés dans le bas du conduit supérieur, à proximité de la paroi radiale (41) pour mettre en contact l'intérieur de ce conduit supérieur avec la face externe cylindrique de la tige. Un bourrelet annulaire (45) est réalisé sur la face externe cylindrique de la tige, en dessous des orifices (44). Ce bourrelet (45) est aplati du côté des orifices (44) de sorte à former une surface d'appui radial (46). Dans l'exemple présenté ici, le bourrelet (45) est dans le prolongement de la paroi de séparation (41). Le conduit inférieur (43) n'a pas de fonction, et la partie de l'élément tubulaire située en dessous de la paroi de séparation radiale (41) pourrait être pleine. Elle sert de tenon de guidage dans le ressort (14). Un épaulement annulaire (47) est réalisé dans ce tenon qui, à l'état monté, sert de butée au ressort.

La bague de retenue (5) a la forme d'une plaque ronde percée en son centre de sorte à former un passage (52). Le diamètre extérieur de la bague de retenue est légèrement inférieur au diamètre de l'évidement (24), et dans tous les cas supérieur au diamètre de l'ouverture (23). Le diamètre du passage (52) est légèrement supérieur au diamètre extérieur de la paroi du conduit supérieur (42) de la tige. Sur sa face inférieure, on peut placer une surépaisseur de matière (53) de forme annulaire pour servir de joint de soudure lors de l'assemblage. Dans l'exemple présenté ici, le joint de soudure est placé sur une couronne (54) placée à la périphérie de la face inférieure de la bague de retenue. Cette couronne pénètre dans la gorge annulaire (241) réalisée dans l'évidement (24) de la coupelle. La couronne peut servir de moyens de centrage pour centrer la bague de retenue lors de son déplacement en direction de la coupelle au cours de l'assemblage. Si la bague de retenue n'est pas munie d'une telle couronne, il n'est pas nécessaire de prévoir de gorge annulaire dans l'évidement. Les ponts (51) qui relient avant assemblage la tige et la bague de retenue sont situés entre les orifices (44) et le sommet de la tige, par exemple à mi-distance environ.

Le joint d'étanchéité intérieur (13) est un joint plat annulaire dont le diamètre extérieur est légèrement inférieur ou égal au diamètre de l'ouverture (23) à la jonction entre la coupelle et le corps de valve, et supérieur au diamètre de la nervure annulaire (37) au sommet du corps de valve. Son diamètre intérieur est égal ou légèrement inférieur au diamètre de la tige au niveau des orifices (44).

Lors de l'assemblage de l'ensemble coupelle/valve, un ressort (14) est introduit dans le corps de valve (3) de sorte qu'il se trouve dans l'espace défini par les branches verticales des nervures (35), en appui sur les branches horizontales de ces nervures. Parallèlement, le joint d'étanchéité intérieur (13) est enfilé sur la partie inférieure de la tige servant de tenon jusqu'à ce qu'il soit passé par-dessus le bourrelet (45). Pour cela, la face inférieure du bourrelet est inclinée pour faciliter le passage du joint. Ce dernier se trouve alors entre le bourrelet (45) et la bague de retenue (5) toujours fixée à la partie supérieure de la tige. L'unité tige/bague de retenue munie du joint est alors introduite dans le corps de valve jusqu'à ce que la partie inférieure de la tige pénètre dans le ressort et que l'extrémité supérieure de celui-ci entre en contact avec l'épaulement annulaire (47) de la partie inférieure de la tige. Cette situation est représentée à la figure 3.

La bague de retenue est alors poussée vers le bas et les ponts (51) qui la reliaient à la tige (4) cèdent. La bague est amenée au contact de la coupelle. Elle prend place dans l'évidement (24) avec sa surépaisseur de matière (53) en appui contre la surface radiale annulaire formant le fond de l'évidement (24), le cas échéant, dans la gorge annulaire (241) quand il y en a une comme cela est le cas dans le présent exemple. En descendant, la bague de retenue repousse vers le bas le joint d'étanchéité (13) qui vient s'écraser contre la nervure annulaire (37) réalisée sur l'arête sommitale de l'élément cylindrique (31) du corps de valve. Le joint se trouve ainsi coincé entre la face inférieure de la bague de retenue et d'une part la surface d'appui radiale (46) du bourrelet et d'autre part la nervure annulaire (37) du corps de valve. Il est alors possible de souder la bague de retenue sur la coupelle, par exemple par ultrason. C'est la situation représentée à la figure 4. Dans cette position, la tige est soumise à la pression du ressort (14) qui tend à la repousser vers le haut, mais elle est retenue par son bourrelet (45) qui est en butée contre le joint d'étanchéité, lui-même en appui contre la bague de retenue (5). L'ensemble coupelle/valve est prêt à être monté sur un boîtier pour former un récipient aérosol (cf. figure 2).

Lorsque la bague de retenue (5) est munie d'une couronne annulaire (54) qui pénètre dans une gorge (214) de l'évidement (24), il est préférable que l'une ou les parois latérales de cet évidement soient légèrement inclinées par rapport à la verticale, au moins dans leur partie supérieure, de sorte que cet évidement s'évase vers le haut au moins dans sa partie supérieure. Ainsi, lorsque la bague de retenue (5) est descendue vers la coupelle lors de l'assemblage, sa couronne est guidée dans l'évidement (24) par la ou les parois latérales inclinées, même si la bague de retenue n'est pas exactement coaxiale avec l'évidement (24). Il serait également possible d'incliner la ou les parois latérales de la couronne annulaire (54) en plus ou à la place de l'inclinaison de la ou des parois latérales de l'évidement (24), de sorte que la couronne serait plus étroite à son extrémité libre dirigée vers la coupelle (2) qu'à sa base rattachée à la plaque de la bague de retenue. Dans l'exemple présenté ici, l'évidement (24) est constitué essentiellement d'une partie supérieure destinée à recevoir la plaque principale de la bague de retenue (5) et délimitée par une paroi latérale extérieure et d'autre part d'une partie inférieure constituée par la gorge (241) destinée à recevoir la couronne (54) de la bague de retenue et délimitée par deux parois latérales et une paroi de fond, la paroi latérale extérieure de la gorge étant dans le prolongement de la paroi latérale de la partie supérieure dans le cas présent. La paroi latérale de la partie supérieure de l'évidement (24) est légèrement inclinée par rapport à la verticale de sorte que l'évidement s'évase vers le haut, comme cela est bien visible sur les figures 3 et 4. Il serait également possible de ne prévoir qu'une gorge (241) servant d'évidement pour la couronne (54), sans évidement pour la plaque principale de la bague de retenue (5). Dans ce cas, l'une ou les deux parois latérales pourraient être inclinées par rapport à la verticale, au moins dans leur partie supérieure, pour que la gorge s'évase vers le haut.

Une poche souple pourrait être fixée au corps de valve (3) pour former une valve à poche. Pour cela, on pourra prévoir deux ailettes opposées sur le corps de valve pour faciliter le soudage de la poche. En raison de l'écrasement du joint au niveau de la nervure annulaire (37) au sommet du corps de valve, l'intérieur du corps de valve est isolé de l'espace qui entoure le corps de valve, c'est-à-dire de l'espace situé entre le boîtier et la poche souple.

Les différents éléments sont de préférence réalisés dans une matière plastique. Par exemple, on pourra choisir un matériau thermoplastique pour l'unité de coupelle et pour l'unité de tige et de l'acier inoxydable ou un matériau thermoplastique pour le ressort. Le boîtier devra être dans un matériau compatible avec celui de la coupelle si l'ensemble coupelle/valve doit être soudé dessus. On choisira par exemple du PET.

L'avantage de l'ensemble coupelle/valve de l'invention réside dans le fait que toutes les pièces peuvent être en plastique, y compris le ressort, ce qui facilite le recyclage du récipient aérosol après usage. De plus, en moulant d'une seule pièce d'une part l'unité de coupelle et d'autre part l'unité de tige, on diminue considérablement le nombre de pièces, ce qui permet un gain de place lors du stockage et permet de réduire les frais de montage.

### Liste des références :

- 1: Ensemble coupelle/valve
- 11: Unité de coupelle
- 12: Unité de tige
- 13: Joint d'étanchéité intérieur
- 14: Ressort
- 2: Coupelle
- 21: Bord périphérique
- 22: Joint d'étanchéité extérieur
- 23: Ouverture
- 24: Évidement
- 241: Gorge annulaire
- 25: Nervures de renfort
- 3: Corps de valve
- 31: Élément cylindrique
- 32: Paroi de séparation radiale
- 33: Tubulure
- 34: Ouverture de passage
- 35: Nervures radiales
- 36: Ponts
- 37: Nervure annulaire
- 4: Tige
- 41: Paroi radiale
- 42: Conduit intérieur supérieur
- 43: Conduit intérieur inférieur
- 44: Orifices
- 45: Bourrelet annulaire
- 46: Surface d'appui radial
- 47: Épaulement annulaire
- 5: Bague de retenue
- 51: Ponts
- 52: Passage
- 53: Surépaisseur de matière
- 54: Couronne annulaire
- 6: Boîtier d'aérosol

## Revendications

1. Ensemble coupelle/valve (1) pour récipient aérosol, composé d'une coupelle (2), d'un corps de valve (3), d'une tige (4), d'un ressort (14), d'un joint intérieur (13) et de moyens pour retenir la tige (4) dans le corps de valve (3), la coupelle (2) présentant en son centre une ouverture (23) à travers laquelle saille la tige, la tige (4) comprenant un bourrelet (45) sur sa face cylindrique extérieure ainsi qu'un conduit intérieur (42) qui présente une ouverture supérieure à son extrémité supérieure et au moins un orifice latéral (44) à son extrémité inférieure, le ou les orifices latéraux (44) étant placés entre le bourrelet et l'ouverture supérieure du conduit intérieur (42), le corps de valve présentant une partie cylindrique (31) munie d'une ouverture à son extrémité supérieure définissant une arête sommitale,
- le corps de valve (3) étant fixé à l'ouverture (23) de la coupelle par des moyens de fixation (36) en laissant libre l'ouverture de la partie cylindrique (31),
- la partie de la tige allant du bourrelet (45) jusqu'à l'extrémité opposée au conduit intérieur étant située à l'intérieur du corps de valve (3), en appui contre le ressort (14),
- les moyens pour retenir la tige dans le corps de valve étant constitués par une bague de retenue (5) qui entoure, sans la serrer, la partie de la tige située entre le ou les orifices latéraux (44) et l'ouverture supérieure du conduit (42), le diamètre extérieur de la bague de retenue étant supérieur au diamètre de l'ouverture (23) et le diamètre intérieur de la bague de retenue étant inférieur au diamètre du bourrelet (45) de la tige, la bague de retenue étant fixée par des moyens de fixation à la coupelle (2), le joint d'étanchéité intérieur (13) étant interposé entre la bague de retenue (5) et l'arête sommitale de la partie cylindrique (31) du corps de valve de sorte que, en position fermée de la valve, le joint intérieur (13) enserre la tige au niveau du ou des orifices latéraux (44) en les bouchant et que le ressort repousse la tige en plaçant son bourrelet (45) en appui contre le joint d'étanchéité (13),
**caractérisé en ce que**
- des moyens de centrage sont prévus pour faciliter le centrage de la bague de retenue (5) par rapport à coupelle (2), et **en ce que**
- les moyens de centrage sont constitués par une couronne (54) placée sur la face de la bague de retenue (5) dirigée vers la coupelle (2), cette couronne étant dimensionnée pour pénétrer dans un évidement (24) situé dans la coupelle et entourant l'ouverture (23), de préférence dans une gorge (241) réalisée dans le fond de l'évidement (24), l'évidement pouvant s'évaser en direction de la bague de retenue, au moins dans sa partie supérieure, et/ou la couronne (54) pouvant se rétrécir en direction de la coupelle, au moins dans sa partie inférieure, une surépaisseur de matière (53) pouvant être prévue sur la couronne (54) de la bague de retenue ou dans la gorge de la coupelle (2) pour servir de joint de soudure.

2. Ensemble coupelle/valve selon la revendication précédente, **caractérisé en ce que** la bague de retenue (5) est placée dans un évidement (24) prévu sur la face supérieure de la coupelle (2) et qui entoure l'ouverture (23), la hauteur de l'évidement (24) et la hauteur de la bague de retenue (5) pouvant être choisies pour qu'après fixation de cette dernière, sa face supérieure affleure à la face supérieure de la coupelle ou soit en retrait de celle-ci.

3. Ensemble coupelle/valve selon l'une des revendications précédentes, **caractérisé en ce que** les moyens pour fixer le corps de valve (3) à l'ouverture (23) de la coupelle (2) sont constitués par des ponts (36) placés entre la face extérieure de la partie cylindrique (31) du corps de valve et l'ouverture (23) de la coupelle, lesdits moyens de fixation du corps de valve étant conçus de telle sorte que l'arête sommitale de la partie cylindrique (31) du corps de valve soit située plus bas que l'interface entre la bague de retenue (5) et la coupelle (2) au niveau de l'ouverture (23) de la coupelle.

4. Ensemble coupelle/valve selon l'une des revendications 1 ou 2, **caractérisé en ce que** les moyens pour fixer le corps de valve (3) à l'ouverture (23) de la coupelle (2) sont constitués par des moyens d'encliquetage pour encliqueter le corps de valve sur la coupelle, les moyens d'encliquetage étant conçus de telle sorte que l'arête sommitale de la partie cylindrique (31) du corps de valve soit située plus bas que l'interface entre la bague de retenue (5) et la coupelle (2) au niveau de l'ouverture (23) de la coupelle.

5. Ensemble coupelle/valve selon l'une des revendications précédentes, **caractérisé en ce que** la bague de retenue (5) est fixée sur la coupelle (2) par soudage, une surépaisseur de matière (53) pouvant être prévue sur la bague de retenue ou sur la coupelle (2) pour servir de joint de soudure.

6. Ensemble coupelle/valve selon l'une des revendications précédentes, **caractérisé en ce que** le corps de valve (3) est muni d'une tubulure (33) placée dans le prolongement de la partie cylindrique (31), à l'opposé de l'ouverture supérieure, une ouverture de passage (34) étant prévue pour mettre en contact l'intérieur de la tubulure et l'intérieur de la partie cylindrique (31).

7. Ensemble coupelle/valve selon l'une des revendications précédentes, **caractérisé en ce qu'**une poche est fixée sur le corps de valve.

8. Ensemble coupelle/valve selon l'une des revendications précédentes, **caractérisé en ce que** la coupelle est munie de moyens pour la fixer sur le col d'un boîtier en vue de former un récipient aérosol.

9. Ensemble coupelle/valve selon l'une des revendications précédentes, **caractérisé en ce que** la coupelle et/ou le corps de valve et/ou la tige et/ou la bague de retenue sont réalisés dans un matériau thermoplastique, et le ressort est réalisé en acier inoxydable ou dans un matériau thermoplastique.

10. Procédé pour fabriquer un ensemble coupelle/valve composé d'une coupelle (2), d'un corps de valve (3), d'une tige (4), d'un ressort (14), d'un joint intérieur (13) et de moyens pour retenir la tige (4) dans le corps de valve (3), la tige (4) comprenant un bourrelet (45) sur sa face cylindrique extérieure ainsi qu'un conduit intérieur (42) présentant une ouverture supérieure à son extrémité supérieure et au moins un orifice latéral (44) à son extrémité inférieure, le ou les orifices latéraux (44) étant placés entre le bourrelet et l'ouverture supérieure du conduit intérieur (42), le corps de valve présentant une partie cylindrique (31) munie d'une ouverture à son extrémité supérieure pour laisser entrer au moins une partie de la tige depuis le bourrelet (45) et jusqu'à l'extrémité inférieure opposée au conduit intérieur (42), procédé **caractérisé par** les étapes suivantes :
(a) préparation d'une unité coupelle/corps de valve en fixant, à l'aide de moyens de fixation (36), le corps de valve (3) dans l'ouverture centrale (23) de la coupelle de telle sorte que l'ouverture supérieure de la partie cylindrique (31) reste libre ;
(b) mise en place du joint d'étanchéité (13) sur la partie de la tige (4) située entre le bourrelet (45) et l'ouverture supérieure ;
(c) introduction du ressort (14) dans le corps de valve (3) ;
(d) introduction dans le corps de valve de la partie de la tige allant depuis le bourrelet (45) jusqu'à l'extrémité opposée à l'ouverture supérieure, jusqu'à ce qu'elle soit en appui contre le ressort ;
(e) mise en place d'une bague de retenue (5) sur la partie de la tige située entre l'ouverture supérieure du conduit (42) et le ou les orifices latéraux (44) ou entre l'ouverture supérieure du conduit (42) et le joint (13) s'il est déjà monté ;
(f) descente de la bague de retenue avec centrage de la bague de retenue (5) par rapport à la coupelle (2) en faisant pénétrer la couronne (54) de la bague de retenue dans l'évidement (24) de la coupelle jusqu'à ce que la bague de retenue entre en contact avec la face supérieure de la coupelle en entourant l'ouverture (23) et en bloquant le joint d'étanchéité intérieur (13) entre la bague de retenue et l'arête sommitale de la partie cylindrique (31) du corps de valve de sorte que, en position fermée de la valve, le joint enserre la tige au niveau du ou des orifices latéraux (44) en les bouchant et que le ressort repousse la tige en plaçant son bourrelet (45) en appui contre le joint d'étanchéité (13) ;
(g) fixation de la bague de retenue (5) sur la bague (2) ;
l'ordre des étapes (a) à (e) n'étant pas fixé, si ce n'est que l'étape (d) est réalisée postérieurement à l'étape (c).

11. Procédé selon la revendication précédente, **caractérisé en ce que,** à l'étape (a), la coupelle (2) et le corps de valve (3) sont moulés ensemble en une seule pièce, le corps de valve étant relié à la coupelle de préférence par des ponts (36) au niveau de l'ouverture (23).

12. Procédé selon la revendication 10, **caractérisé en ce que,** à l'étape (a), le corps de valve (3) est encliqueté sur la coupelle (2) à l'aide de moyens d'encliquetage.

13. Procédé selon l'une des revendications 10 à 12, **caractérisé en ce que,** à l'étape (e), la tige (4) et la bague de retenue (5) sont moulées ensemble en une seule pièce, la bague de retenue étant reliée à la tige par des ponts (51) pouvant facilement céder, la bague de retenue (5) étant située entre les orifices (44) et l'ouverture supérieure du conduit intérieur (42).

14. Procédé selon l'une des revendications 10 à 13, **caractérisé en ce que,** à l'étape (g), la bague de retenue (5) est fixée sur la coupelle par soudage, une surépaisseur de matière (53) pouvant être prévue sur la bague de retenue ou sur la coupelle (2) pour servir de joint de soudure.

## Patentansprüche

1. Ventilteller/Ventil-Anordnung (1) für einen Aerosolbehälter, die aus einem Ventilteller (2), einem Ventilkörper (3), einem Stern (4), einer Feder (14), einer Innendichtung (13) sowie Mitteln zum Halten des Stems (4) in dem Ventilkörper (3) gebildet ist, wobei der Ventilteller (2) in seiner Mitte eine Öffnung (23) aufweist, durch die der Stern hindurchragt, wobei der Stern (4) einen Wulst (45) an seiner zylindrischen Außenfläche sowie eine Innenleitung (42) aufweist, die an ihrem oberen Ende eine obere Öffnung und an ihrem unteren Ende zumindest eine seitliche Öffnung (44) aufweist, wobei die seitliche(n) Öffnung(en) (44) zwischen dem Wulst und der oberen Öffnung der Innenleitung (42) angeordnet ist/sind, wobei der Ventilkörper einen zylindrischen Abschnitt (31) aufweist, der an seinem oberen Ende, das eine obere Kante definiert, mit einer Öffnung versehen ist,
- wobei der Ventilkörper (3) durch Befestigungsmittel (36) an der Öffnung (23) des Ventiltellers unter Freilassung der Öffnung des zylindrischen Abschnitts (31) befestigt ist,
- wobei der Abschnitt des Stems, der sich von dem Wulst (45) bis zu dem der Innenleitung entgegengesetzten Ende erstreckt, sich im Inneren des Ventilkörpers (3) befindet und an der Feder (14) anliegt,
- wobei die Mittel zum Halten des Stems im Ventilkörper durch einen Haltering (5) gebildet sind der, ohne diesen zu klemmen, den Abschnitt des Stems umgibt, der sich zwischen der oder den seitlichen Öffnung(en) (44) und der oberen Öffnung der Leitung (42) befindet, wobei der Außendurchmesser des Halterings größer ist als der Durchmesser der Öffnung (23) und der Innendurchmesser des Halterings kleiner ist als der Durchmesser des Wulstes (45) des Stems, wobei der Haltering durch die Befestigungsmittel an dem Ventilteller (2) befestigt ist, wobei die Innendichtung (13) zwischen dem Haltering (5) und der oberen Kante des zylindrischen Abschnitts (31) des Ventilkörpers eingefügt ist, so dass bei geschlossener Stellung des Ventils die Innendichtung (13) den Stern an der/den seitlichen Öffnung(en) (44) einschließt, und diese dabei verschließt, und dass die Feder den Stern zurückdrückt, und dabei seinen Wulst (45) an der Dichtung (13) in Anlage bringt;
**dadurch gekennzeichnet, dass**
- Zentriermittel vorgesehen sind, um das Zentrieren des Halterings (5) bezüglich dem Ventilteller (2) zu erleichtern, und dass
- die Zentriermittel durch einen Kranz (54) gebildet sind, der auf der Fläche des zum Ventilteller (2) gerichteten Halterings (5) angeordnet ist, wobei dieser Kranz derart bemessen ist, dass er in eine sich in dem Ventilteller befindende und die Öffnung (23) umgebende Aussparung (24) eindringen kann, bevorzugt in eine Auskehlung (241), die im Boden der Aussparung (24) ausgebildet ist, wobei die Aussparung sich in Richtung des Halterings, zumindest in dessen oberen Abschnitt, aufweiten kann, und/oder wobei der Kranz (54) sich in Richtung des Ventiltellers, zumindest in seinem unteren Abschnitt, verengen kann, wobei auf dem Kranz (54) des Halterings oder in der Auskehlung des Ventiltellers (2) eine Materialverdickung (53) zur Verwendung als Schweißnaht vorgesehen sein kann.

2. Ventilteller/Ventil-Anordnung nach dem vorstehenden Anspruch, **dadurch gekennzeichnet, dass** der Haltering (5) in einer Aussparung (24) angeordnet ist, die auf der oberen Fläche des Ventiltellers (2) vorgesehen ist und die Öffnung (23) umgibt, wobei die Höhe der Aussparung (24) und die Höhe des Halterings (5) derart gewählt werden können, dass nach der Befestigung des letzteren, seine obere Fläche bündig mit der oberen Fläche des Ventiltellers oder gegenüber dieser zurückgesetzt ist.

3. Ventilteller/Ventil-Anordnung nach einem der vorstehenden Ansprüche, **dadurch gekennzeichnet, dass** die Mittel zum Befestigen des Ventilkörpers (3) an der Öffnung (23) des Ventiltellers (2) durch Brücken (36) gebildet sind, die zwischen der Außenfläche des zylindrischen Abschnitts (31) des Ventilkörpers und der Öffnung (23) des Ventiltellers angeordnet sind, wobei diese Befestigungsmittel des Ventilkörpers derart ausgebildet sind, dass die obere Kante des zylindrischen Abschnitts (31) des Ventilkörpers tiefer liegt als die Grenzfläche zwischen dem Haltering (5) und dem Ventilteller (2) an der Öffnung (23) des Ventiltellers.

4. Ventilteller/Ventil-Anordnung nach einem der Ansprüche 1 oder 2, **dadurch gekennzeichnet, dass** die Mittel zum Befestigen des Ventilkörpers (3) an der Öffnung (23) des Ventiltellers (2) durch Rastmittel zum Verrasten des Ventilkörpers auf dem Ventilteller gebildet sind, wobei die Rastmittel derart ausgebildet sind, dass die obere Kante des zylindrischen Abschnitts (31) des Ventilkörpers tiefer liegt als die Grenzfläche zwischen dem Haltering (5) und dem Ventilteller (2) an der Öffnung (23) des Ventiltellers (23).

5. Ventilteller/Ventil-Anordnung nach einem der vorstehenden Ansprüche, **dadurch gekennzeichnet, dass** der Haltering (5) mittels Schweißen an dem Ventilteller (2) befestigt ist, wobei auf dem Haltering oder auf dem Ventilteller (2) eine Materialverdickung (53) zur Verwendung als Schweißnaht vorgesehen sein kann.

6. Ventilteller/Ventil-Anordnung nach einem der vorstehenden Ansprüche, **dadurch gekennzeichnet, dass** der Ventilkörper (3) mit einer Röhre (33) versehen ist, die gegenüber der oberen Öffnung in der Verlängerung des zylindrischen Abschnitts (31) angeordnet ist, wobei eine Durchgangsöffnung (34) vorgesehen ist, um das Innere der Röhre und das Innere des zylindrischen Abschnitts (31) miteinander kommunizieren zu lassen.

7. Ventilteller/Ventil-Anordnung nach einem der vorstehenden Ansprüche, **dadurch gekennzeichnet, dass** an dem Ventilkörper ein Beutel befestigt ist.

8. Ventilteller/Ventil-Anordnung nach einem der vorstehenden Ansprüche, **dadurch gekennzeichnet, dass** der Ventilteller mit Mitteln zur Befestigung desselben am Kragen eines Behälters versehen ist, um einen Aerosolbehälter zu bilden.

9. Ventilteller/Ventil-Anordnung nach einem der vorstehenden Ansprüche, **dadurch gekennzeichnet, dass** der Ventilteller und/oder der Ventilkörper und/oder der Stern und/oder der Haltering aus einem thermoplastischen Werkstoff ausgebildet sind, und dass die Feder aus rostfreiem Stahl oder einem thermoplastischen Werkstoff ausgebildet ist.

10. Verfahren zur Herstellung einer Ventilteller/Ventil-Anordnung, die aus einem Ventilteller (2), einem Ventilkörper (3), einem Stern (4), einer Feder (14), einer Innendichtung (13) und Mitteln zum Halten des Stems (4) in dem Ventilkörper (3) gebildet ist, wobei der Stern (4) einen Wulst (45) an seiner zylindrischen Außenfläche sowie eine Innenleitung (42) aufweist, die an ihrem oberen Ende eine obere Öffnung und an ihrem unteren Ende zumindest eine seitliche Öffnung (44) aufweist, wobei die seitliche(n) Öffnung(en) (44) zwischen dem Wulst und der oberen Öffnung der Innenleitung (42) angeordnet ist/sind, wobei der Ventilkörper einen zylindrischen Abschnitt (31) aufweist, der an seinem oberen Ende mit einer Öffnung versehen ist, um zumindest einen Abschnitt des Stems, der sich von dem Wulst (45) bis zu dem der Innenleitung (42) entgegengesetzten unteren Ende erstreckt, eintreten zu lassen, wobei das Verfahren **gekennzeichnet ist durch** die folgenden Schritte:
(a) Herstellung einer Ventilteller/Ventil-Einheit durch Befestigen, mithilfe von Befestigungsmitteln (36), des Ventilkörpers (3) in der mittigen Öffnung (23) des Ventiltellers, so dass die obere Öffnung des zylindrischen Abschnitts (31) frei bleibt;
(b) Anbringen der Dichtung (13) auf dem Abschnitt des Stems (4), der sich zwischen dem Wulst (45) und der oberen Öffnung befindet;
(c) Einführen der Feder (14) in den Ventilkörper (3);
(d) Einführen in den Ventilkörper des Abschnitts des Stems, der sich von dem Wulst (45) bis zu dem der oberen Öffnung entgegengesetzten Ende erstreckt, bis dieser Abschnitt an der Feder anliegt;
(e) Anbringen eines Halterings (5) an dem Abschnitt des Stems, der sich zwischen der oberen Öffnung der Leitung (42) und der/den seitlichen Öffnung(en) (44) oder zwischen der oberen Öffnung der Leitung (42) und der Dichtung (13) befindet, wenn diese bereits montiert ist;
(f) Absenken des Halterings unter Zentrierung des Halterings (5) bezüglich dem Ventilteller (2), indem der Kranz (54) des Halterings in die Aussparung (24) des Ventiltellers eindringt, bis der Haltering in Kontakt mit der oberen Fläche des Ventiltellers ist, und dabei die Öffnung (23) umgibt und die Innendichtung (13) zwischen dem Haltering und der oberen Kante des zylindrischen Abschnitts (31) des Ventilkörpers blockiert, so dass bei geschlossener Position des Ventils, die Dichtung den Stern an der/den seitlichen Öffnung(en) (44) einschließt, und diese dabei verschließt, und dass die Feder den Stern zurückdrückt, und dabei seinen Wulst (45) an der Dichtung (13) in Anlage bringt;
(g) Befestigen des Halterings (5) an dem Ring (2);
wobei die Reihenfolge der Schritte (a) bis (e) nicht festgelegt ist, abgesehen davon, dass Schritt (d) nach Schritt (c) durchgeführt wird.

11. Verfahren nach dem vorstehenden Anspruch, **dadurch gekennzeichnet, dass** in Schritt (a) der Ventilteller (2) und der Ventilkörper (3) einstückig zusammen gespritzt werden, wobei der Ventilkörper mit dem Ventilteller bevorzugt durch Brücken (36) an der Öffnung (23) verbunden ist.

12. Verfahren nach Anspruch 10, **dadurch gekennzeichnet, dass** in Schritt (a), der Ventilkörper (3) mithilfe von Rastmitteln an dem Ventilteller (2) verrastet wird.

13. Verfahren nach einem der Ansprüche 10 bis 12, **dadurch gekennzeichnet, dass** in Schritt (e) der Stern (4) und der Haltering (5) zusammen einstückig gespritzt werden, wobei der Haltering durch Brücken (51) mit dem Stem verbunden ist, die leicht brechen können, wobei der Haltering (5) sich zwischen den Öffnungen (44) und der oberen Öffnung der Innenleitung (42) befindet.

14. Verfahren nach einem der Ansprüche 10 bis 13, **dadurch gekennzeichnet, dass** in Schritt (g) der Haltering (5) durch Schweißen an dem Ventilteller befestigt wird, wobei eine Materialverdickung (53) an dem Haltering oder an dem Ventilteller (2) vorgesehen sein kann, um als Schweißnaht zu dienen.

## Claims

1. Cup/valve assembly (1) for an aerosol container, made up of a cup (2), a valve body (3), a stem (4), a spring (14), an inner seal (13) and means for retaining the stem (4) in the valve body (3), the cup (2) having at its center an opening (23) through which the stem protrudes, the stem (4) comprising a bulge (45) on its outer cylindrical face and an inner conduit (42) having an upper opening at its upper end and at least one lateral orifice (44) at its lower end, the lateral orifice or orifices (44) being placed between the bulge and the upper opening of the inner conduit (42), the valve body having a cylindrical portion (31) provided with an opening at its upper end defining a top edge,
- wherein the valve body (3) is fixed to the opening (23) of the cup by fixing means (36), leaving the opening of the cylindrical portion (31) free,
- wherein the portion of the stem that extends from the bulge (45) to the end opposite the inner conduit is located inside the valve body (3), bearing against the spring (14),
- wherein the means for retaining the stem in the valve body are constituted by a retaining ring (5) that surrounds, without tightening, the portion of the stem located between the lateral orifice or orifices (44) and the upper opening of the conduit (42), the outer diameter of the retaining ring being greater than the diameter of the opening (23) and the inner diameter of the retaining ring being smaller than the diameter of the bulge (45) of the stem, the retaining ring being fixed to the cup (2) by fixing means, the inner seal (13) being interposed between the retaining ring (5) and the top edge of the cylindrical portion (31) of the valve body so that, in the closed position of the valve, the inner seal (13) fits tightly around the stem in the area of the lateral orifice or orifices (44) and obstructs them, and the spring pushes the stem back and places its bulge (45) bearing against the seal (13).
**characterized in that**
- centering means are provided to facilitate the centering of the retaining ring (5) relative to the cup (2), and **in that**
- the centering means are constituted by a crown (54) placed on the face of the retaining ring (5) oriented toward the cup (2), this crown being dimensioned to penetrate into a recess (24) located in the cup and surrounding the opening (23), preferably into a groove (241) formed in the bottom of the recess (24), wherein the recess can widen in the direction of the retaining ring, at least in its upper portion, and/or the ring (54) can narrow in the direction of the cup, at least in its lower portion, wherein an extra thickness of material (53) can be provided on the crown (54) of the retaining ring or in the groove of the cup (2) to serve as a weld seam.

2. Cup/valve assembly according to the preceding claim, **characterized in that** the retaining ring (5) is placed in a recess (24) provided on the upper face of the cup (2) and that surrounds the opening (23), wherein the height of the recess (24) and the height of the retaining ring (5) can be selected so that, after fixation of the latter, its upper face is flush with the upper face of the cup or is set back therefrom.

3. Cup/valve assembly according to one of the preceding claims, **characterized in that** the means for fixing the valve body (3) to the opening (23) of the cup (2) are constituted by bridges (36) placed between the outer face of the cylindrical portion (31) of the valve body and the opening (23) of the cup, said means for fixing the valve body being designed so that the top edge of the cylindrical portion (31) of the valve body is located lower than the interface between the retaining ring (5) and the cup (2) at the level of the opening (23) of the cup.

4. Cup/valve assembly according to one of claims 1 a 2, **characterized in that** the means for fixing the valve body (3) to the opening (23) of the cup (2) are constituted by snapping means for snapping the valve body onto the cup, the snapping means being designed so that the top edge of the cylindrical portion (31) of the valve body is located lower than the interface between the retaining ring (5) and the cup (2) at the level of the opening (23) of the cup.

5. Cup/valve assembly according to one of the preceding claims, **characterized in that** the retaining ring (5) is fixed to the cup (2) by welding, wherein an extra thickness of material (53) can be provided on the retaining ring or on the cup (2) to serve as a weld seam.

6. Cup/valve assembly according to one of the preceding claims, **characterized in that** the valve body (3) is provided with a tube (33) placed in the extension of the cylindrical portion (31), opposite the upper opening, a passage opening (34) being provided to put in contact the inside of the tube and the inside of the cylindrical portion (31).

7. Cup/valve assembly according to one of the preceding claims, **characterized in that** a pouch is fixed on the valve body.

8. Cup/valve assembly according to one of the preceding claims, **characterized in that** the cup is provided with means for fixing it on the neck of a housing in order to form an aerosol container.

9. Cup/valve assembly according to one of the preceding claims, **characterized in that** the cup and/or the valve body and/or the stem and/or the retaining ring are made in a thermoplastic material, and the spring is made in steel stainless steel or in a thermoplastic material.

10. Process for manufacturing a cup/valve assembly made up of a cup (2), a valve body (3), a stem (4), a spring (14), an inner seal (13) and means for retaining the stem (4) in the valve body (3), the stem (4) comprising a bulge (45) on its outer cylindrical face and an inner conduit (42) having an upper opening at its upper end and at least one lateral orifice (44) at its lower end, the lateral orifice or orifices (44) being placed between the bulge and the upper opening of the inner conduit (42), the valve body having a cylindrical portion (31) provided with an opening at its upper end in order to let in at least a portion of the stem that extends from the bulge (45) and up to the lower end opposite the inner conduit (42), process **characterized by** the following steps:
(a) preparing a cup/valve body unit by fixing, using fixing means (36), the valve body (3) in the central opening (23) of the cup so that the upper opening of the cylindrical portion (31) remains free;
(b) placing the seal (13) on the portion of the stem (4) between the bulge (45) and the upper opening;
(c) introducing the spring (14) into the valve body (3);
(d) introducing into the valve body the portion of the stem that extends from the bulge (45) to the end opposite the upper opening, until it bears against the spring;
(e) positioning a retaining ring (5) on the portion of the stem located between the upper opening of the conduit (42) and the lateral orifice or orifices (44) or between the upper opening of the conduit (42) and the seal (13) if it is already mounted;
(f) lowering the retaining ring with centering of the retaining ring (5) relative to the cup (2) by having the crown (54) of the retaining ring penetrate into the recess (24) of the cup until the retaining ring comes in contact with the upper face of the cup and surrounds the opening (23) and blocks the inner seal (13) between the retaining ring and the top edge of the cylindrical portion (31) of the valve body so that, in the closed position of the valve, the seal fits tightly around the stem in the area of the lateral orifice or orifices (44) and obstructs them, and so that the spring pushes the stem back and places its bulge (45) bearing against the seal (13);
(g) fixing the retaining ring (5) on the ring (2);
the order of steps (a) to (e) not being fixed, except that step (d) is performed after step (c).

11. Process according to the preceding claim, **characterized in that,** in step (a), the cup (2) and the valve body (3) are molded together as a single piece, the valve body being connected to the cup preferably by bridges (36) in the area of the opening (23).

12. Process according to claim 10, **characterized in that** in step (a) the valve body (3) is snapped onto the cup (2) using snapping means.

13. Process according to one of claims 10 to 12, **characterized in that,** in step (e), the stem (4) and the retaining ring (5) are molded together as a single piece, the retaining ring being connected to the stem by bridges (51) that can break easily, the retaining ring (5) being located between the orifices (44) and the upper opening of the inner conduit (42).

14. Process according to one of claims 10 to 13, **characterized in that,** in step (g), the retaining ring (5) is fixed to the cup by welding, wherein an extra thickness of material (53) can be provided on the retaining ring or on the cup (2) to serve as a weld seam.
